# EUROPÄISCHE PATENTSCHRIFT

(11) **EP 0 876 256 B1**
(45) Veröffentlichungstag und Bekanntmachung des Hinweises auf die Patenterteilung: **19.04.2000**
(21) Anmeldenummer: 97914063.9
(22) Anmeldetag: 17.01.1997
(51) Int. Cl.: B41F 7/30

(54) **SPRÜHFEUCHTWERK**
SPRAY MOISTENER
DISPOSITIF DE MOUILLAGE PAR PULVERISATION

(30) Priorität: 24.01.1996 DE 19602408
(43) Veröffentlichungstag der Anmeldung: 11.11.1998
(62) Teilanmeldung aus: 99108946.7
(73) Patentinhaber: Koenig & Bauer Aktiengesellschaft, 97080 Würzburg (DE)
(72) Erfinder: SCHOEPS, Martin, Heinz, D-97261 Güntersleben (DE)
(86) Internationale Anmeldenummer: DE9700075
(87) Internationale Veröffentlichungsnummer: WO9727052

(56) Entgegenhaltungen:
- EP-A- 0 272 888
- EP-A- 0 422 400
- DE-A- 4 301 950
- DE-C- 901 290
- US-A- 4 044 674
- PATENT ABSTRACTS OF JAPAN vol. 13, no. 178 (M-819), 26.April 1989 & JP 01 009737 A (KINDAISHIYA KK), 13.Januar 1989,

## Beschreibung

Die Erfindung betrifft ein Sprühfeuchtwerk entsprechend dem Oberbegriff des Anspruchs 1.

Durch die US-A 40 44 674 ist ein Sprühfeuchtwerk mit in axialer Richtung nebeneinander angeordneten Sprühdüsen zum Befeuchten eines Formzylinders einer Offsetrotationsdruckmaschine bekannt.

Nachteilig bei derartigen Düsensystemen ist, daß infolge Verschmutzung, d. h. Festsetzen von Papier- und Farbpartikeln am Düsenmundstück der Sprühdüse die Düsenaustrittsgeometrie verändert wird, so daß Qualitätsmängel am Druckbild auftreten.

Die DE 43 01 950 A1 beschreibt ein Sprühfeuchtwerk, bei dem Düsen von einem Gehäuse umgeben sind und eine Rakeleinrichtung angeordnet ist.

Die JP-A-01-009737 zeigt ein Sprühfeuchtwerk, bei dem mit Feuchtmittel versehene Luft mittels eines zweiten Luftstrahls auf eine Platte aufgetragen wird.

Der Erfindung liegt die Aufgabe zugrunde, eine Einrichtung zum Verhindern von Ablagerungen an Düsenaustrittsöffnungen von Sprühdüsen zu schaffen.

Diese Aufgabe wird erfindungsgemäß durch die Merkmale des kennzeichnenden Teils des Anspruches 1 gelöst.

Die mit der Erfindung erzielbaren Vorteile bestehen insbesondere darin, daß durch die Anordnung von Rakeleinrichtungen, ggf. noch in Verbindung mit einer Absaugeinrichtung, ein Eindringen von vom Luftstrom des sich drehenden Farbreibzylinders mitgerissenen Farb- und Papierpartikeln in den Bereich des Sprühbalkens verhindert wird. Somit entfallen Qualitätsmängel beim Drucken, aus Gründen, die mit nicht ordnungsgemäß zugeführtem Feuchtmittel in Verbindung stehen.

Die Erfindung ist in der Zeichnung dargestellt, die nachfolgend näher beschrieben wird. Es zeigt
- Figur 1: einen schematischen Querschnitt durch eine erfindungsgemäße pneumatische Rakeleinrichtung.

Ein Sprühfeuchtwerk zum Befeuchten von Gegenständen, insbesondere eines in Uhrzeigerdrehrichtung A rotierbaren Feuchtzylinders, z. B. Feuchtreibzylinders 1, besteht aus einem sich in achsparalleler Richtung zum Feuchtreibzylinder 1 erstreckenden Sprühbalken 2.

Der Feuchtreibzylinder 1, welcher eine metallische Oberfläche aufweist, kann z. B. bei einem Vierwalzen-Sprühfeuchtwerk zwecks Feuchtmittelübertragung über eine Feuchtreibwalze, eine Feuchtzwischenwalze und eine Feuchtauftragwalze mit einem Plattenzylinder in Verbindung stehen.

Der Sprühbalken 2 besteht aus einem im Querschnitt U-förmigen Träger 3, welcher an beiden Enden seitengestellfest gelagert ist. Ein erster Schenkel 4 nimmt eine Anzahl voneinander beabstandeter Düsen 6, vorzugsweise Flachstrahldüsen, auf. Jede Düse 6 weist einen Anschluß 7 für Feuchtmittel auf und steht mit einem von einem nicht dargestellten Magnetventil betätigten Stößel in Verbindung, welcher taktweise die Zufuhr von Feuchtmittel steuert.

Die Düse 6 weist ein trichterförmiges Düsenmundstück 8 auf, in dessen Inneren ein eine Düsenbohrung enthaltendes Düseneinsatz 9 befestigt ist. Ein von jeder Düse 6 auf die Mantelfläche 11 des Feuchtreibzylinders 1 aussendbarer Feuchtmittel-Flachstrahl 12 wird innerhalb eines in Richtung der Mantelfläche 11 offenen Feuchtmittel-Strahlraumes 13 an den Sprühbalken 2 abgegeben. Der Feuchtmittel-Strahlraum 13 wird neben dem ersten Schenkel 4 des Trägers 3 von zwei dem Radius der Mantelfläche 11 des Feuchtreibzylinders 1 seitlich angepaßten Seitenblechen 14 sowie einer unteren Bodenplatte 16 und einer oberen Deckplatte 17 begrenzt.

Die Bodenplatte 16 ist am Fußstück 18 des U-förmigen Trägers 3 befestigt. Die Deckplatte 17 ist mittels eines Scharniers 19 am Ende eines zweiten Schenkels 21 des Trägers 3 schwenkbar befestigt, so daß auch gleichzeitig der U-förmige, oben offene Träger 3 abdeckbar ist.

Beide dem Feuchtreibzylinder 1 zugewandte Enden 22;23 der unteren und oberen Abdeckung 16; 17 können mit in Richtung Feuchtreibzylinder 1 hin- und herverschiebbaren streifenförmigen Strömungsleitblechen 24; 26 versehen sein, so daß zwischen der oberen und unteren Begrenzung des Feuchtmittel-Strahlraumes 13 und dem Mantel 11 des Feuchtreibzylinders 1 ein einstellbarer Spalt b im Bereich von 0,5 bis 5 mm entsteht.

Die schwenkbare Deckplatte 17 ist mittels nicht dargestellter Verschlüsse gegen seitengestellfeste Anschläge 27 festlegbar und mittels eines Dichtstreifens 28 gegen das Ende des ersten Schenkels 4 des Trägers 3 abdichtbar.

In Drehrichtung A des Feuchtreibzylinders 1 gesehen, vor dem Sprühbalken 2, ist eine sich in achsparalleler Richtung des Feuchtreibzylinders 1 erstreckende, auf die Mantelfläche 11 wirkende erfindungsgemäße pneumatische Rakeleinrichtung 29 angeordnet. Die Rakeleinrichtung 1 erstreckt sich zumindest über die Ballenlänge des Feuchtreibzylinders 1. Diese Rakeleinrichtung 29 weist eine oder mehrere in achsparalleler Richtung zum Feuchtreibzylinder 1 angeordnete Flachstrahldüsen 31 auf, welche über einen Anschluß 32 permanent mit Druckluft, z. B. im Bereich von 0,1 bis 4,5 bar (0,1 bis 4,5 . 10⁵ Pa) Überdruck versorgt werden (Figur 1).

Zweckmäßigerweise ist der Rakeleinrichtung 29, in Drehrichtung A des Feuchtreibzylinders 1 gesehen, eine sich in achsparalleler Richtung des Feuchtreibzylinders 1 wirkende Absaugeinrichtung 33 vorgeschaltet, welche aus einem Absaugkasten besteht, welcher mit einem Anschluß 35 für eine Saugluftquelle versehen ist. Der Absaugkasten grenzt oben an die pneumatische Rakeleinrichtung 29 und wird unten durch ein parallel dazu verlaufendes Strömungsleitblech 39 begrenzt, welches an seinem dem Feuchtreibzylinder 1 zugewandten Ende 40 entgegen der Drehrichtung A abgebogen ist und im Abstand b zur Mantelfläche 11 verläuft.

Sowohl die Rakeleinrichtung 29 als auch die Absaugeinrichtung 33 kann an der Bodenplatte 16 außerhalb des Feuchtmittel-Strahlraumes 13, welche durch einen Träger 34 verstärkt sein kann, befestigt sein.

Die erfindungsgemäße Einrichtung arbeitet wie folgt: Während des Laufes der Zylinder des Sprühfeuchtwerkes wird der auf den Feuchtreibzylinder 1 aufgetragene feine Feuchtmittelnebel des Feuchtmittel-Flachstrahles 12 durch die nachfolgenden Feuchtmittelwalzen geglättet und an die Platten des Plattenzylinders weitergeleitet. Durch die hohen Maschinendrehzahlen mit den daraus resultierenden hohen Umfangsgeschwindigkeiten der Feuchtmittelwalzen kommt es zum Abriß von Farb- und Papierpartikeln, die in Richtung Feuchtreibzylinder 1 und Sprühbalken 2 transportiert werden.

Durch die Anordnung der pneumatischen Rakeleinrichtung 29 vor dem Sprühbalken 2, insbesondere in Verbindung mit der Absaugeinrichtung 33 werden die vom Luftstrom des sich drehenden Feuchtreibzylinders 1 mitgerissenen Farb- und Papierpartikel 36 infolge der permanent auf die Mantelfläche 11 in achsparalleler Richtung zum Feuchtreibzylinder 1 wirkenden streifenförmigen Druckluftsperre 37 gestoppt und infolge der Absaugung vom Sprühfeuchtwerk ferngehalten.

### Bezugszeichenliste

- 1: Feuchtzylinder
- 2: Sprühbalken
- 3: Träger
- 4: Schenkel, erster (3)
- 5: -
- 6: Düse (3)
- 7: Anschluß (6)
- 8: Düsenmundstück (6)
- 9: Düseneinsatz (6)
- 10: -
- 11: Mantelfläche (1)
- 12: Feuchtmittel-Flachstrahl
- 13: Feuchtmittel-Strahlraum (2)
- 14: Seitenblech (13)
- 15: -
- 16: Bodenplatte (13)
- 17: Deckplatte (13)
- 18: Fußstück (3)
- 19: Scharnier
- 20: -
- 21: Schenkel, zweiter (3)
- 22: Ende (16)
- 23: Ende (17)
- 24: Strömungsleitblech (22)
- 25: -
- 26: Strömungsleitblech (23)
- 27: Anschlag
- 28: Dichtstreifen
- 29: Rakeleinrichtung, pneumatisch (1)
- 30: -
- 31: Flachstrahldüse (1)
- 32: Anschluß (29)
- 33: Absaugeinrichtung (1)
- 34: Träger
- 35: Anschluß (33)
- 36: Farb- und Papierpartikel
- 37: Druckluftsperre, streifenförmig (1)
- 39: Strömungsleitblech (33)
- 40: Ende (33)

- A: Drehrichtung (1)

- b: Spalt (24; 26, 1)

## Patentansprüche

1. Sprühfeuchtwerk (2), bei dem Düsen (6) von einem Gehäuse umgeben sind, dessen obere (17, 23, 26) und untere Wand (16, 22, 24) in geringem Abstand (b) von einer Mantelfläche (11) eines Feuchtzylinders (1) endet, wobei in Drehrichtung (A) des zu besprühenden Feuchtzylinders (1) gesehen, vor der unteren Wand (16, 22, 24), eine sich in achsparalleler Richtung des Feuchtzylinders (1) erstreckende, auf die kontaktlos wirkende Mantelfläche (11) des Feuchtzylinders (1) gerichtete Rakeleinrichtung (29) angeordnet ist, dadurch gekennzeichnet, daß die Rakeleinrichtung (29) zumindest aus einer mit Druckluft beaufschlagbaren Flachstrahldüse (37) besteht.

2. Sprühfeuchtwerk (2) nach Anspruch 1, dadurch gekennzeichnet, daß dem Sprühfeuchtwerk (2) in Drehrichtung (A) des Zylinders (1) gesehen, eine Absaugeinrichtung (33) vorgeschaltet ist.

## Claims

1. Spray damping unit (2) in which nozzles (6) are enclosed by a housing, of which the top wall (17, 23, 26) and bottom wall (16, 22, 24) terminate at a small distance (b) from a lateral surface (11) of a damping cylinder (1), there being arranged upstream of the bottom wall (16, 22, 24), as seen in the direction of rotation (a) of the damping cylinder (1) which is to be sprayed, a doctor blade arrangement (29) which extends in the axis-parallel direction of the damping cylinder (1) and is directed onto the contactlessly acting lateral surface (11) of the damping cylinder (1), characterized in that the doctor blade arrangement (29) comprises at least a flat-jet nozzle (37) which can have compressed air admitted to it.

2. Spray damping unit (2) according to Claim 1, characterized in that a suction-removal device (33) is arranged upstream of the spray damping unit (2), as seen in the direction of rotation (A) of the cylinder (1).

## Revendications

1. Dispositif de mouillage par pulvérisation (2), dans lequel des buses (6) sont entourées par un carter, dont la paroi supérieure (17, 23, 26) et la paroi inférieure (16, 22, 24) s'achèvent à faible distance (b) d'une surface d'enveloppe (11) d'un cylindre de mouillage (1), où, en observant dans le sens de rotation (A) du cylindre de mouillage (1) à pulvériser, devant la paroi inférieure (16, 22, 24) est disposé un dispositif à racle (29) s'étendant en direction parallèle à l'axe du cylindre de mouillage (1), orienté sur la surface d'enveloppe (11), agissant sans contact, du cylindre de mouillage (1), caractérisé par le fait que le dispositif à racle (29) est constitué au moins d'une buse à jet plat (37) pouvant être alimenté en air comprimé.

2. Dispositif de mouillage par pulvérisation (2) selon la revendication 1, caractérisé en ce qu'un dispositif d'aspiration (33) est monté en amont du dispositif de mouillage par pulvérisation (2), en observant dans le sens de rotation (A) du cylindre (1).
